# FASCICULE DE BREVET EUROPEEN

(11) **EP 0 380 419 B1**
(45) Date de publication et mention de la délivrance du brevet: **07.01.1993**
(21) Numéro de dépôt: 90400215.1
(22) Date de dépôt: 24.01.1990
(51) Int. Cl.: F28D 9/04

(54) **Echangeur de chaleur à corps enroulé en spirale et son procédé de fabrication**
Wärmeaustauscher mit spiralenförmig gewundenen Elementen und Verfahren zu seiner Herstellung
Heat exchanger having spirally wound elements, and process for its manufacture

(30) Priorité: 25.01.1989 FR 8900903
(43) Date de publication de la demande: 01.08.1990
(73) Titulaire: SPIREC, Société à Responsabilité Limitée, F-75009 Paris (FR)
(72) Inventeur: Jouet, Etienne, F-60260 Lamorlaye (FR)
(74) Mandataire: Bruder, Michel

(56) Documents cités:
- EP-A- 0 239 490
- FR-A- 2 313 650
- GB-A- 2 156 961

## Description

La présente invention concerne un échangeur de chaleur à corps enroulé en spirale selon le préambule de la revendication 1 et son procédé de fabrication selon le préambule de la revendication 4.

On connaît déjà, ainsi qu'il est décrit dans le brevet FR-A-2596144, un échangeur de chaleur de ce type comportant, à l'intérieur d'une chemise cylindrique externe, un corps spiralé délimitant deux chambres en spirale imbriquées l'une dans l'autre et parcourues respectivement par deux fluides entre lesquels doit s'effectuer l'échange de chaleur. Ce corps spiralé est fermé, à ses deux extrémités longitudinales, par des flasques transversaux. Dans cet échangeur les deux chambres en spirale sont délimitées par une seule et même tôle traversant diamétralement chaque flasque d'extrémité. Un premier tronçon de la tôle qui est issu d'une extrémité d'un diamètre des flasques, est lisse, tandis que le second tronçon de la tôle, qui est issu de l'extrémité opposée de ce diamètre, porte des bossages espacés assurant l'écartement mutuel des premier et second tronçons de tôle, une fois ceux-ci enroulés conjointement en spirale. L'une des chambres en spirale, parcourue par un premier fluide, d'une extrémité d'entrée à une extrémité de sortie, est délimitée entre une spire du second tronçon de tôle et la spire du premier tronçon de tôle située à l'extérieur par rapport au précédent. L'autre chambre en spirale, qui est parcourue par le second fluide entre une extrémité d'entrée et une extrémité de sortie, est délimitée par la spire précédente du second tronçon de tôle et la spire de ce second tronçon de tôle qui est située à l'intérieur par rapport au précédent.

Dans toutes les formes d'exécution de l'échangeur de chaleur tel que décrit ci-dessus, l'un au moins des deux fluides traverse longitudinalement la chambre en spirale qui lui est associée et il s'écoule dans cette chambre à travers les intervalles libres délimités entre les bossages formant entretoises entre les spires de la tôle. Or ces intervalles définissent une section de passage globale relativement importante, d'où une faible vitesse d'écoulement du fluide à travers l'échangeur et un rendement relativement faible de l'échange thermique.

La présente invention concerne des perfectionnements apportés à ce type d'échangeur dans le but d'accélérer la vitesse d'écoulement du fluide s'écoulant longitudinalement à travers lui, sans compliquer la fabrication de l'échangeur.

A cet effet cet échangeur de chaleur comportant un corps spiralé délimitant deux chambres en spirale imbriquées l'une dans l'autre et parcourues respectivement par deux fluides entre lesquels doit s'effectuer l'échange de chaleur, ce corps comportant, dans sa partie centrale, deux flasques transversaux extrêmes de fermeture, les deux chambres en spirale étant délimitées par une seule et même tôle traversant diamétralement chaque flasque d'extrémité, un premier tronçon de la tôle, issu d'une extrémité d'un diamètre des flasques, étant lisse tandis que le second tronçon, issu de l'extrémité opposée de ce même diamètre, porte des saillies assurant l'écartement mutuel des premiers et second tronçons de tôle une fois ceux-ci enroulés conjointement en spirale, l'une des chambres en spirale étant délimitée entre une spire du second tronçon de tôle et la spire du premier tronçon de tôle située à l'extérieur par rapport au précédent tandis que l'autre chambre en spirale est délimitée par cette spire du second tronçon de tôle et la spire du premier tronçon de tôle située à l'intérieur par rapport au précédent, caractérisé en ce que les spires du second tronçon de tôle présentent, en tant que saillies, des nervures parallèles s'étendant dans le sens longitudinal de la bande, chacune de ces nervures présentant une arête ondulée constituée par une succession alternée de creux et de bosses, les bosses délimitant des ouvertures étroites pour le passage longitudinal d'un fluide.

L'invention a également pour objet un procédé de fabrication d'un échangeur de chaleur de ce type, dans lequel on enroule en spirale une bande de tôle sur des mandrins entraînés en rotation, cette bande de tôle étant engagée diamétralement, dans sa partie médiane, entre deux paires de mandrins opposées et présentant, d'un côté de ces mandrins, un premier tronçon de tôle lisse et de l'autre côté du mandrin, un second tronçon de tôle pourvu de saillies, caractérisé en ce qu'on forme préalablement par emboutissage, pour constituer les saillies du second tronçon de la bande de tôle, des nervures parallèles, espacées les unes des autres dans le sens transversal, s'étendant suivant le sens longitudinal de la bande, chacune de ces nervures présentant une arête ondulée constituée par une succession alternée de creux et de bosses.

On décrira ci-après, à titre d'exemple non limitatif, une forme d'exécution de la présente invention, en référence au dessin annexé sur lequel :

La figure 1 est une vue en coupe transversale d'un échangeur de chaleur à corps enroulé en spirale suivant l'invention.

La figure 2 est une vue en plan partielle de la bande de tôle destinée à constituer le corps spiralé de l'échangeur, avant l'enroulement de cette bande de tôle.

La figure 3 est une vue en coupe verticale et longitudinale schématique illustrant la mise en oeuvre du procédé de fabrication de l'échangeur de chaleur suivant l'invention, avant le début de l'enroulement en spirale de son corps.

La figure 4 est une vue en coupe verticale et longitudinale schématique illustrant le procédé de fabrication de l'échangeur au cours de la phase d'enroulement du corps spiralé.

L'échangeur de chaleur représenté sur la figure 1 comprend un corps spiralé 1 lequel est constitué par l'enroulement en spirale d'une seule et même bande de tôle 2. Cet enroulement en spirale est réalisé en engageant diamétralement les bords longitudinaux de la partie médiane de la tôle 2 entre deux paires de mandrins 3 et 4 qui peuvent être entraînés en rotation dans le sens de la flèche f (figures 3 et 4) autour d'un axe transversal commun 5. Les deux mandrins 3 et 4 de chaque paire sont disposés symétriquement par rapport à l'axe de rotation 5 de manière à délimiter entre eux une fente diamétrale dans laquelle est engagé le bord longitudinal de la tôle 2. Chacun des mandrins 3,4 présente par ailleurs une surface périphérique à section droite sensiblement en spirale.

Suivant l'invention la bande de tôle 2 comprend un premier tronçon lisse 2a situé du côté droit des mandrins d'enroulement 3,4 sur les figures 2 à 4. La bande de tôle 2 comprend par ailleurs un second tronçon 2b, situé à gauche des mandrins 3,4 sur les figures 2 à 4 et qui présente, sur sa surface inférieure des nervures parallèles 6, s'étendant dans le sens longitudinal de la bande 2, lesquelles sont destinées à constituer des entretoises entre les différentes spires du corps spiralé 1. Les nervures inférieures 6 sont formées dans le second tronçon 2b de la bande 2 au cours d'une seule et même opération d'emboutissage. Comme il apparaît nettement sur le dessin chacune des nervures 6 est conformée, lors de l'emboutissage, de manière à présenter une arête non pas rectiligne mais ondulée, laquelle est constituée par une succession alternée de creux 7 et de bosses 8. Le pas des ondulations est faible de l'ordre de 5 à 10 mm et l'espacement des nervures 6 est de l'ordre de 10 à 20 mm par exemple.

Pour la formation du corps spiralé, on entraîne en rotation les deux paires de mandrins opposés 3,4 dans le sens inverse des aiguilles d'une montre, suivant la flèche f, la bande 2 étant disposée à plat, au départ, ainsi qu'il est représenté sur les figures 2 et 3. Le premier tronçon de bande lisse 2a qui s'étend au-delà des paires de mandrins 3,4, est laissé libre, tandis que le second tronçon nervuré 2b est soumis, pendant l'enroulement, à un effort de traction F. Au début de l'enroulement la partie du second tronçon nervuré 2b qui est proche des mandrins 3,4 est enroulée sur 180° sur le mandrin 3, ces nervures ondulées 6 étant tournées vers l'extérieur. Sur ces nervures 6 formant entretoises est enroulé à son tour le premier tronçon lisse 2a de la bande de tôle 2. Ce tronçon lisse 2a prend ainsi appui uniquement sur les bosses 8 des nervures 6 et il délimite, avec ces différentes nervures 6, des ouvertures de passage 9 de section très réduite, chaque ouverture 9 étant délimitée par l'arête d'une nervure 6 et la tôle lisse 2a.

Une fois que le corps spiralé a été totalement enroulé, comme il est représenté sur la figure 1, il forme deux chambres en spirales A et B imbriquées l'une dans l'autre et qui sont parcourues respectivement par les deux fluides entre lesquels l'échange thermique doit avoir lieu. La première chambre A est délimitée entre une spire du second tronçon de bande 2b, du côté opposé à celui où sont formées les nervures 6, et la spire du premier tronçon de bande de tôle lisse 2a qui se trouve à l'extérieur. La seconde chambre B traversée par le second fluide, est, elle, délimitée par la même spire du second tronçon de bande de tôle 2b portant les nervures 6 dirigées vers l'extérieur, et la spire du premier tronçon de bande de tôle lisse 2a se trouvant à l'intérieur et qui est appliquée contre et maintenue par les nervures 6.

A la fin de l'enroulement l'échangeur de chaleur est achevé de la façon décrite dans le brevet FR-A-2596144, notamment avec l'enroulement d'un morceau de tôle 10 constituant une chemise externe et mise en place de flasques d'extrémité 11, de même forme que les mandrins d'enroulement 3,4, à la place de ceux-ci.

Les nervures 6 que porte le tronçon 2b de la bande de tôle 2 ont été prévues avec une arête ondulée afin de permettre leur enroulement en spirale, ce qui ne pourrait être obtenu avec des nervures à arêtes rectilignes. On obtient ainsi une sorte d'enroulement "polygonal" dû à la "cassure" des différentes nervures 6 à l'endroit des bosses 8.

## Revendications

1. Echangeur de chaleur comportant un corps spiralé délimitant deux chambres en spirale (A,B) imbriquées l'une dans l'autre et parcourues respectivement par deux fluides entre lesquels doit s'effectuer l'échange de chaleur, ce corps comportant, dans sa partie centrale, deux flasques transversaux extrêmes de fermeture (11), les deux chambres en spirale (A,B) étant délimitées par une seule et même tôle (2) traversant diamétralement chaque flasque d'extrémité (12), un premier tronçon (2a) de la tôle (2), issu d'une extrémité d'un diamètre des flasques (12), étant lisse tandis que le second tronçon (2b), issu de l'extrémité opposée de ce même diamètre, porte des saillies assurant l'écartement mutuel des premiers et second tronçons de tôle (2a,2b) une fois ceux-ci enroulés conjointement en spirale, l'une des chambres en spirale (A) étant délimitée entre une spire du second tronçon de tôle (2b) et la spire du premier tronçon de tôle (2a) située à l'extérieur par rapport au précédent tandis que l'autre chambre en spirale (B) est délimitée par cette spire du second tronçon de tôle (2b) et la spire du premier tronçon de tôle (2a) située à l'intérieur par rapport au précédent, caractérisé en ce que les spires du second tronçon de tôle (2b) présentent, en tant que saillies, des nervures parallèles (6) s'étendant dans le sens longitudinal de la bande, chacune de ces nervures (6) ayant une arête ondulée constituée par une succession alternée de creux (7) et de bosses (8), les bosses (8) délimitant des ouvertures étroites (9) pour le passage longitudinal d'un fluide.

2. Echangeur de chaleur suivant la revendication 1 caractérisé en ce que les nervures (6) sont en saillie vers l'intérieur.

3. Echangeur de chaleur suivant l'une quelconque des revendications précédentes caractérisé en ce que le pas des ondulations est de l'ordre de 5 à 10 mm et l'espacement des nervures est de l'ordre de 10 à 20 mm environ.

4. Procédé de fabrication d'un échangeur de chaleur suivant l'une quelconque des revendications précédentes, dans lequel on enroule en spirale une bande de tôle (2) sur des mandrins (3,4) entraînés en rotation, cette bande de tôle (2) étant engagée diamétralement, dans sa partie médiane, entre deux paires de mandrins (3,4) opposées et présentant, d'un côté de ces mandrins, un premier tronçon de tôle lisse (2a) et de l'autre côté du mandrin (3,4), un second tronçon de tôle (2b) pourvu de saillies, caractérisé en ce qu'on forme préalablement par emboutissage, pour constituer les saillies du second tronçon (2b) de la bande de tôle (2), des nervures (6) parallèles, espacées les unes des autres dans le sens transversal, s'étendant suivant le sens longitudinal de la bande, chacune de ces nervures (6) présentant une arête ondulée constituée par une succession alternée de creux (7) et de bosses (8).

5. Procédé suivant la revendication 4 caractérisé en ce qu'on forme sur le second tronçon de tôle (2b) des nervures (6) qui, après enroulement en spirale sur les mandrins (3,4), se trouvent être en saillie vers l'extérieur.

## Claims

1. Heat exchanger comprising a spirally wound body defining two spiral chambers (A, B) imbricated in one another and respectively passed through by two fluids between which the heat exchange must occur, this body comprising, in its central part, two transverse end plates (11) for closure, the two spiral chambers (A, B) being defined by one and the same metal sheet (2) diametrally traversing each end plate (12), a first section (2a) of the metal sheet (2), issuing from one end of a diameter of the plates (12), being smooth, whilst the second section (2b), issuing from the opposite end of this same diameter, bears projections ensuring mutual spaced apart relationship of the first and second sections of metal sheet (2a, 2b), once the latter are jointly wound spirally, one of the spiral chambers (A) being defined between a turn of the second section of metal sheet (2b) and the turn of the first section of metal sheet (2a) located outside with respect to the preceding one, whilst the other spiral chamber (8) is defined by this turn of the second section of metal sheet (2b) and the turn of the first section of metal sheet (2a) located inside with respect to the preceding one, characterized in that the turns of the second section of metal sheet (2b) present, as projections, parallel ribs (6) extending in the longitudinal direction of the band, each of these ribs (6) having an undulated edge constituted by an alternate succession of troughs (7) and crests (8), the crests (8) defining narrow openings (9) for the longitudinal passage of a fluid.

2. Heat exchanger according to Claim 1, characterized in that the ribs (6) project inwardly.

3. Heat exchanger according to either one of the preceding Claims, characterized in that the pitch of the undulations is of the order of 5 to 10 mm and the spaced apart relationship of the ribs is of the order of about 10 to 20 mm.

4. Process for manufacturing a heat exchanger according to any one of the preceding Claims, in which a band of metal sheet (2) is spirally wound on mandrels (3, 4) driven in rotation, this metal sheet band (2) being diametrally engaged, in its median part, between two opposite pairs of mandrels (3, 4) and presenting, on one side of these mandrels, a first section of smooth metal sheet (2a) and on the other side of the mandrel (3, 4), a second section of metal sheet (2b) provided with projections, characterized in that, in order to constitute the projections of the second section (2b) of the metal sheet band (2), parallel ribs (6), spaced from one another in the transverse direction, extending in the longitudinal direction of the band, are previously formed by stamping, each of these ribs (6) presenting an undulated edge constituted by an alternate succession of troughs (7) and crests (8).

5. Process according to Claim 4, characterized in that ribs (6) are formed on the second section of metal sheet (2b) which, after being spirally wound on the mandrels (3, 4), project outwardly.

## Patentansprüche

1. Wärmetauscher mit einem spiralförmigen Körper, der zwei spiralförmige Kammern (A, B) bildet, die ineinander verschachtelt sind und von zwei fluiden durchströmt werden, zwischen denen der Wärmetausch erfolgen soll, wobei der Körper in seinem mittleren Teil zwei transversale Abschluß-Endflansche (11) enthält, wobei ferner die beiden spiralförmigen Kammern (A, B) durch ein und dasselbe Blech (2) begrenzt werden, welches diametral durch die beiden Endflansche (12) geht, ein erster Abschnitt (2a) des Bleches (2), der von einem Ende eines Durchmessers der Flansche (12) ausgeht, glatt ist, während der zweite Abschnitt (2b), der vom entgegengesetzten Ende des gleichen Durchmesers ausgeht, Vorsprünge trägt, welche den gegenseitigen Zwischenraum des ersten und zweiten Abschnittes (2a, 2b) des Bleches gewährleisten, nachdem diese zusammen zu einer Spirale aufgewickelt worden sind, wobei weiterhin eine der Spiralkammern (A) zwischen einer Windung des zweiten Abschnittes (2b) des Bleches und der Windung des ersten Abschnittes (2a) des Bleches, der sich außerhalb von ersterer befindet, begrenzt wird, während die andere Spiralkammer (B) durch diese Windung des zweiten Abschnittes (2b) des Bleches und die Windung des ersten Abschnittes (2a) des Bleches, die sich innerhalb von ersterer befindet, begrenzt wird, **dadurch gekennzeichnet**, daß die Windungen des zweiten Abschnittes (2b) des Bleches als Vorsprünge parallele Rippen (6) aufweisen, die sich in der Längsrichtung des Streifens erstrecken und jeweils ein gewelltes Ende aufweisen, welches durch eine alternierende Folge von Vertiefungen (7) und Höckern (8) gebildet werden, wobei die Höcker (8) schmale Öffnungen (9) für den longitudinalen Durchtritt eines Fluids bilden.

2. Wärmetauscher nach Anspruch 1, **dadurch gekennzeichnet**, daß die Rippen (6) nach innen vorspringen.

3. Wärmetauscher nach einem der vorhergehenden Ansprüche, **dadurch gekennzeichnet**, daß die Ganghöhe der Wellungen in der Größenordnung von 5 bis 10 mm liegt und der Abstand der Rippen ungefähr in der Größenordnung von 10 bis 20 mm liegt.

4. Verfahren zum Herstellen eines Wärmetauschers gemäß einem der vorhergehenden Ansprüche, bei welchem ein Blechstreifen (2) spiralförmig auf in Drehung versetzte Dorne (3, 4) aufgewickelt wird, wobei der Blechstreifen (2) in seinem mittleren Teil diametral zwischen einem Paar von zwei einander gegenüberliegenden Dornen (3, 4) erfaßt wird und auf der Seite der Dorne einen ersten glatten Blechabschnitt (2a) und auf der anderen Seite der Dorne (3, 4) einen zweiten Blechabschnitt (2b), der mit Vorsprüngen versehen ist, aufweist, **dadurch gekennzeichnet,** daß man vorher zur Bildung der Vorsprünge des zweiten Abschnittes (2b) des Blechstreifens (2) durch Prägen parallele Rippen (6) bildet, die voneinander transversal beabstandet sind, sich in Längsrichtung des Streifens erstrecken und jeweils ein gewelltes Ende aufweisen, welches durch eine alternierende Folge von Vertiefungen (7) und Höckern (8) gebildet wird.

5. Verfahren nach Anspruch 4, **dadurch gekennzeichnet**, daß man auf dem zweiten Blechabschnitt (2b) Rippen (6) bildet, welche nach dem spiralförmigen Aufwickeln auf die Dorne (3, 4) nach außen vorspringen.
